# DEMANDE DE BREVET EUROPEEN

(11) **EP 0 159 267 A1**
(43) Date de publication de la demande: **23.10.1985**
(21) Numéro de dépôt: 85400697.0
(22) Date de dépôt: 09.04.1985
(51) Int. Cl.: A47F 7/00, G09F 5/04

(54) **Dispositif de présentation de mèches de cheveux teintés**

(30) Priorité: 11.04.1984 FR 8405717
(71) Demandeur: R. GEORGE S.A., 75010 Paris (FR)
(72) Inventeur: Francois, Alain, F-92190 Meudon (FR)
(74) Mandataire: Moncheny, Michel

(57) **Abrégé**

Dispositif de présentation de mèches de cheveux pour constituer des nuanciers de produits de coloration, utilisant des mèches formées par la juxtaposition de tronçons parallèles de cheveux teintés réunis par soudage à leurs deux extrémités.

## Description

La présente invention concerne un dispositif de présentation de mèches de cheveux, destiné à constituer des "méchiers" ou "nuanciers" pour des produits de coloration.

Il est courant, dans des salons de coiffure, de présenter à la clientèle des mèches de cheveux teintés pour permettre le choix de la teinte ou de la nuance recherchée. Généralement les mèches colorées selon les diverses nuances offertes sont groupées sur des méchiers constitués par des plaques de carton, agrémentés d'impressions publicitaires ou décoratives, souvent pliées en forme de cartes faciles à tenir en main, et sur lesquelles sont fixées des mèches formées en boucles, l'appellation de chaque teinte étant imprimée sur le support à côté de la boucle ainsi colorée.

En pratique les "cheveux" utilisés sont toujours des fibres synthétiques teintées selon la nuancé désirée, puis rassemblées en mèches mises en forme de boucles pour une présentation élégante, et encartées chacune à sa place respective sur les cartons préimprimés. La fabrication et la mise en forme des mèches et leur montage sur les méchiers destinés à la clientèle se révèlent des opérations très délicates, nécessitant une grande habileté manuelle et une grande attention pour ne pas risquer de monter une mèche à un emplacement qui ne serait pas celui prévu par la mention imprimée. La fabrication des méchiers est donc un travail de spécialiste, et en fait un nombre très réduit de fabricants très spécialisés assurent à eux seuls les besoins d'un nombre très important de pays ; chaque fabricant exporte donc une grande partie de sa production vers des pays dont la langue, le mode de vie et la qualification professionnelle moyenne peuvent être très différents des siens.

Pourtant, pour des raisons économiques, beaucoup de pays clients cherchent à réduire leurs importations et, par exemple pour les méchiers, cherchent à n'importer que les mèches proprement dites, pour les faire monter ensuite par une main d'ouvre locale sur des cartons également imprimés sur place. Mais les mèches telles qu'elles sont alors actuellement livrées en vrac, bien que classées par nuances, se prêtent mal à un montage correct sur les cartes préimprimées si la main d'ouvre utilisée n'en a pas une grande expérience. Il faut en effet une grande dextérité pour former une boucle élégante et fixer la boucle par collage de ses extrémités, et il faut une attention soutenue pour ne pas faire d'erreur de lecture des mentions imprimées près des emplacements prévus pour chaque nuance de teinte.

En outre de tels méchiers se prêtent mal à des mises à jour par élimination de teintes périmées et remplacement par de nouvelles nuances, et l'ensemble de ces facteurs constitue souvent un frein au commerce international de tels produits.

La présente invention apporte une solution efficace à ces problèmes et permet sans difficulté de réserver aux spécialistes compétents la fabrication et l'expédition des mèches proprement dites, tout en permettant aux utilisateurs de quelque pays que ce soit d'assurer le montage final sans risque d'erreur préjudiciable à leur clientèle.

L'invention s'applique donc à un dispositif de présentation de mèches de cheveux teintés, et selon l'invention le dispositif comporte :
- d'une part des embouts munis de moyens pour maintenir prisonnières les ex trémités des mèches mises en boucles, chaque embout comportant aussi un cro chet de fixation sur un support,
- d'autre part des supports plats à double paroi dont la face recto est mu nie d'orifices de dimensions conjuguées à celles des crochets des embouts, supports destinés à recevoir à la demande un échantillonnage de mèches préa lablement montées chacune sur un embout.

Selon une forme préférentielle de réalisation de l'invention, le embouts portent la référence imprimée de la teinte de la mèche qu'ils main tiennent.

L'invention sera mieux comprise en se référant à un mode de réali sation particulier donné à titre d'exemple et représenté par les dessins an nexés.
La figure 1 est une vue d'ensemble simplifiée d'un méchier réalisé selon l'invention. Sur la partie gauche de la figure le méchier comporte les mèches telles que présentées à la clientèle ; la partie droite montre l'état du méchier avant mise en place des mèches.
Les figures 2, 3 et 4 représentent un embout porte mèche. La figu re 1 montre l'embout ouvert, en coupe selon II-II de la figure 4, mais avant introduction de la mèche. Les figures 3 et 4 montrent l'embout ferme et garni de sa mèche, respectivement en coupe partielle et vu de l'arrière.
La figure 5 montre la fixation sur le méchier de l'embout portant la mèche.

On se référera tout d'abord aux figures 2 à 4 qui montrent un embout 1 réalisé en une seule pièce, par exemple en matière plastique moulée par injection. Il se présente ici comme un petit boîtier creux qui peu! être fermé par une partie rabattable 2 ; la partie 2 est reliée à la partie principale par deux zones amincies 3 formant charnière, et comporte un petit ergot 4 qui, en position de fermeture, vient s'engager dans un logement conjugué du boitier pour maintenir l'ensemble fermé. Le couvercle 2 est muni, côté intérieur, d'une série de picots 5 de hauteur à peu près égale à la profondeur intérieure du boitier 1. Le couvercle 2 est également muni, vers l'extérieur, d'une patte 6 en forme de crochet se terminant par un talon incurvé 7. Une ouverture 8 est ménagée sur la face latérale portant les charnières 3.

Les mèches, après teinture, se présentent sous forme d'une sorte de ruban rectiligne constitué par la juxtaposition d'un grand nombre de tronçons de cheveux parallèles tous de même longueur et réunis à leurs deux extrémités par exemple par thermocollage. Pour former la mèche en boucle on amène l'une sur l'autre les deux extrémités du ruban, et pour maintenir la boucle en forme il suffit d'engager simultanément les deux extrémités réunies dans l'orifice 8 d'un embout, jusqu'à les amener face aux picots 5. En fermant le couvercle 2, bloqué par l'ergot 4, les picots 5 s'enfoncent dans les deux extrémités de la mèche 9 et maintiennent le tout en place, la forme donnée à la boucle ne pouvant alors plus être modifiée quelles que soient les manipulations ultérieures de l'ensemble de la mèche 9 fixée sur son embout 1.

C'est dans cet état de préparation, entièrement réalisée dans les ateliers du fabricant et par une main d'oeuvre spécialisée, que les mèches pourront être envoyées où que ce soit dans le monde, chez un distributeur local ou directement chez l'utilisateur définitif. On voit en outre qu'il est facile d'identifier la teinte de,la mèche en imprimant sa référence directement sur l'embout, par sérigraphie ou marquage à chaud par exemple (figure 1). L'association mèche-embout étant faite dans les ateliers mêmes du fabricant il n'y a plus à craindre d'erreur de correspondance entre la référence marquée et la teinte réellement donnée à la mèche fixée à l'embout.

Le travail de montage de l'utilisateur final pour constituer le méchier qui sera présenté à la clientèle est alors considérablement simplifié par l'utilisation d'un support, en carton ou matière plastique, facile à réaliser et à imprimer dans le pays d'utilisation.

Le support 10 est constitué par deux feuilles minces 11 et 12 ménageant un léger espace 13 entre elles. L'espace 13 peut être obtenu soit par simple pliage d'une feuille pour former les deux faces 11 et 12, soit par collage de renforts intermédiaires 14 qui font aussi office de raidisseurs. La feuille recto 11 est percée en des emplacements prédéterminés d'une série de fentes 16 de dimensions conjuguées avec celles des crochets 6 formés à l'arrière des embouts 1.

On voit sur la figure 5 que pour mettre en place un embout 1 équipé de sa mèche 9 il suffit, sans toucher au montage de la mèche, et sans nécessiter de colle, d'engager la patte 6 dans la fente 16 choisie sur le support 10. Par une légère poussée et grâce à l'élasticité à la fois de la patte 6 et de la feuille 11, la patte vient s'encastrer entre les deux feuilles 11 et 12 en prenant appui par son talon 7 sur la face interne de la feuille verso 12. Bien qu'ainsi fermement fixé sur le support 10, l'embout 1 et sa mèche restent séparables du support lorsque l'utilisateur veut supprimer telle ou telle nuance de l'ensemble présenté à la clientèle. On notera que les seules impressions à faire sur le support 10 sont des impressions publicitaires ou décoratives 17, à l'exclusion de toute référence d'identité de teinte puisque cette référence, portée sur l'embout, reste matériellement associée à la mèche depuis la sortie des ateliers du fabricant.

En définitive l'utilisateur final, en recevant du fabricant des mèches déjà mises en forme et identifiées par leurs embouts, pourra confectionner lui-même un méchier adapté aux goûts de sa clientèle, à partir de supports de fabrication locale, sans risque d'erreur de nuance et en restant libre si nécessaire d'effectuer des mises à jour avec la même facilité et la même sécurité.

Bien entendu l'invention n'est pas strictement limtiée au mode de réalisation qui a été décrit à titre d'exemple, mais elle couvre aussi les réalisations qui n'en différeraient que par des détails, par des variantes d'exécution ou par l'utilisation de moyens équivalents. C'est ainsi que selon les moyens techniques utilisés pour la fabrication des embouts, ceux- ci pourraient aussi revêtir d'autres formes ou être réalisés en plusieurs pièces, dans la mesure où chaque embout comporte bien des moyens pour maintenir prisonnières les extrémités d'une mèche formée en boucle et, sur sa face arrière, un crochet de fixation démontable sur un support.

## Revendications

1.- Dispositif de présentation de mèches de cheveux pour constituer des nuanciers de produits de coloration,
utilisant des mèches constituées par la juxtaposition de tronçons parallèles de cheveux teintés réunis par soudage à leurs deux extrémités, caractérisé par le fait qu'il comporte :
- d'une part des embouts (1) munis de moyens pour maintenir prisonnières les extrémités des mèches (9) mises en boucles, chaque embout comportant aussi un crochet (6) de fixation sur un support (10),
- d'autre part des supports plats (10) à double paroi (11-12) dont la face recto (11) est munie d'orifices (16) de dimensions conjuguées à celles des crochets (6) des embouts, supports destinés à recevoir à la demande un échantillonnage de mèches (9) préalablement montées chacune sur un embout (1).

2.- Dispositif de présentation selon revendication 1, caractérisé par le fait que les embouts (1) portent la référence imprimée de la teinte de la mèche (9) qu'ils maintiennent.
